# EUROPÄISCHE PATENTSCHRIFT

(11) **EP 1 286 572 B1**
(45) Veröffentlichungstag und Bekanntmachung des Hinweises auf die Patenterteilung: **29.10.2008**
(21) Anmeldenummer: 02011284.3
(22) Anmeldetag: 22.05.2002
(51) Int. Cl.: H05B 41/282, H05B 41/295

(54) **Vorschaltgerät zum Betrieb mindestens einer Niederdruckentladungslampe**
Ballast for operating at least one low-pressure discharge lamp
Ballast pour alimenter au moins une lampe à décharge basse-pression

(30) Priorität: 23.07.2001 DE 10134966
(43) Veröffentlichungstag der Anmeldung: 26.02.2003
(62) Teilanmeldung aus: 08150534.9
(73) Patentinhaber: Patent-Treuhand-Gesellschaft für elektrische Glühlampen mbH, 81543 München (DE)
(72) Erfinder: Klier, Juergen, 83301 Traunreut (DE); Twardzik, Rene, 83301 Traunreut (DE)
(74) Vertreter: Raiser, Franz

(56) Entgegenhaltungen:
- EP-A- 0 422 594
- DE-A- 4 243 955
- US-A- 4 574 222
- US-B1- 6 236 168

## Beschreibung

Die Erfindung betrifft ein Vorschaltgerät zum Betrieb von mindestens einer Niederdruckentladungslampe gemäß dem Oberbegriff des Patentanspruchs 1.

### I. Stand der Technik

In der Patentschrift US 4,392,085 ist ein Vorschaltgerät zum Betrieb von zwei parallel geschalteten Niederdruckentladungslampen an einem Halbbrückenwechselrichter offenbart. Das Vorschaltgerät weist einen Transformator mit zwei gleichartigen Wicklungen auf, die jeweils in einen der beiden Lampenstromzweige geschaltet sind. Dieser Transformator arbeitet als Differenzstromtransformator. Zündet eine der beiden Lampen früher als die andere, so wird mit Hilfe des Transformators die Zündung der anderen Lampe unterstützt.

Die US 4,574 222 offenbart eine Schaltungsanordnung zum Betreiben von in Parallelzweigen geschalteten Entladungslampen mit einem Transformator zur Symmetrierung der Ströme in den Parallelzweigen.

Die DE 42 43 955 A1 offenbart ein Vorschaltgerät mit einem Wechselrichter für mindestens ein parallel betriebenes Gasentladungslampen-Paar, dem ein Symmetriertransformator mit zwei gegensinnig wirkenden Wicklungen zugeordnet ist.

Die EP 0 422 594 A1 offenbart eine Dimmeinrichtung für eine Leuchtstofflampe.

### II. Darstellung der Erfindung

Bei Vorschaltgeräten zum Betrieb von mehreren Niederdruckentladungslampen, tritt häufig das Problem auf, dass beim Dimmbetrieb die Lampen unterschiedlich hell leuchten. Sind die Lampen in unterschiedlichen, parallel geschalteten Stromzweigen angeordnet, so kann dieses Problem durch unterschiedliche Ströme in den Stromzweigen verursacht sein. Andererseits tritt dieses Problem aber auch bei Lampen auf, die - wie bei einer Serienschaltung von zwei Lampen - in demselben Stromzweig angeordnet sind. Insbesondere, wenn das Vorschaltgerät einen Wechselrichter aufweist, der mit einem nachgeschalteten, als Resonanzkreis ausgeführten Lastkreis versehen ist, in den die Lampen geschaltet sind, leuchten diejenigen Lampen, die unmittelbar mit den Resonanzkreisbauteilen verbunden sind, häufig heller als die nachgeschalteten Lampen. Zusätzlich kann beobachtet werden, dass bei dem Betrieb von nur einer Niederdruckentladungslampe in jedem Stromzweig die beiden Enden der Lampe unterschiedlich hell leuchten. Diese Helligkeitsunterschiede werden um so deutlicher, je stärker die Lampen gedimmt werden. Aus den vorgenannten Gründen muss bei herkömmlichen Betriebsgeräten bzw. Vorschaltgeräten, insbesondere für die Serienschaltung von mehreren Niederdruckentladungslampen die untere Dimmstufe bzw. Helligkeitsstufe auf ungefähr 10% der maximalen Helligkeit begrenzt werden. Die vorgenannten Probleme werden durch parasitäre Kapazitäten zwischen der Lampe bzw. den Lampenleitungen und der Leuchte sowie auch durch parasitäre Kapazitäten innerhalb der Heizkreise verursacht.

Es ist die Aufgabe der Erfindung, ein Vorschaltgerät bereitzustellen, bei dem die obengenannten Probleme nicht mehr auftreten.

Diese Aufgabe wird durch ein Vorschaltgerät mit den Merkmalen des Patentanspruchs 1 gelöst. Besonders vorteilhafte Ausführungen der Erfindung sind in den abhängigen Patentansprüchen offenbart.

Gemäß einer bevorzugten Variante der Erfindung besitzt das Vorschaltgerät folgende Merkmale:
- einen Transformator zur Symmetrierung der Lampenströme,
- zwei parallel geschaltete Stromzweige, in die jeweils elektrische Anschlüsse für mindestens eine Niederdruckentladungslampe geschaltet sind, wobei
- der Transformator eine erste Wicklung besitzt, die in den ersten Stromzweig geschaltet ist, und eine zweite Wicklung gleicher Windungszahl besitzt, die mit entgegengesetztem Wicklungssinn in den zweiten Stromzweig geschaltet ist,
- einen zweiten Transformator zur Symmetrierung der Lampenströme besitzt, wobei
- der zweite Transformator eine erste und eine zweite Wicklung gleicher Windungszahl besitzt, wobei die erste Wicklung vor der Parallelschaltung der Stromzweige und die zweite Wicklung hinter der Parallelschaltung der Stromzweige angeordnet ist, und wobei
- die erste und die zweite Wicklung des zweiten Transformators derart angeordnet sind, dass sie bei angeschlossenen Niederdruckentladungslampen gegensinnig von dem Gesamtstrom der Parallelschaltung der Stromzweige durchflossen werden.

Beide Transformatoren wirken als Differenzstromtransformatoren. Der erste Transformator gewährleistet eine Symmetrierung der Ströme in den beiden parallel geschalteten Stromzweigen, während der zweite Transformator eine Symmetrierung des Gesamtstroms vor und hinter der Parallelschaltung der Stromzweige erzwingt. Der erste Transformator stellt sicher, dass die Lampen in den beiden Stromzweigen gleich hell leuchten, während der zweite Transformator sicherstellt, dass die in demselben Stromzweig angeordneten Lampen - also die seriell geschalteten Lampen eines jeden Stromzweigs - gleich hell leuchten. Der zweite Transformator kompensiert die Verluste, die durch parasitäre Kapazitäten entstehen. Er symmetriert in seinem Bestreben gleiche Ströme in seinen Wicklungen fließen zu lassen die durch parasitäre Kapazitäten verursachten Ableitströme. Dabei senkt er das Potential des dem Kondensator C1 zugeordneten Lampenanschlusses während er das Potential des dem Kondensator C2 zugeordneten Lampenanschlusses entsprechend erhöht. Dieses Vorschaltgerät eignet sich daher besonders gut zum Betrieb von vier Niederdruckentladungslampen, die in zwei parallelen Stromzweige mit jeweils einer Serienschaltung aus zwei Niederdruckentladungslampen angeordnet sind. Diese Variante des Vorschaltgerätes eignet sich aber auch zum Betrieb einer unterschiedlichen Anzahl von Niederdruckentladungslampen in den beiden parallel geschalteten Stromzweige. Beispielsweise ist es möglich, in den ersten Stromzweig zwei in Serie geschaltete Niederdruckentladungslampen anzuordnen und in dem zweiten Stromzweig nur eine Niederdruckentladungslampe zu betreiben.

Das erfindungsgemäße Vorschaltgerät ist vorteilhafterweise als Wechselrichter mit einem nachgeschalteten Lastkreis ausgebildet ist, wobei die elektrischen Anschlüsse für die Niederdruckentladungslampen bzw. die Stromzweige mit den elektrischen Anschlüssen für mindestens eine Niederdruckladungslampe in dem Lastkreis angeordnet sind, um die Lampen mit einem hochfrequenten Wechselstrom betreiben zu können. Der Betrieb der Lampen mit einem hochfrequenten Wechselstrom verbessert die Lichtausbeute und ermöglicht eine einfache Helligkeitssteuerung der Lampen durch Ändern der Wechselstromfrequenz.

Gemäß den bevorzugten Ausführungsbeispielen der Erfindung wird als Wechselrichter insbesondere ein Halbbrückenwechselrichter verwendet, dessen nachgeschalteter Lastkreis als Serienresonanzkreis ausgebildet ist. Die Ausbildung des Lastkreises als Serienresonanzkreises ermöglicht eine einfache Zündung der Niederdruckentladungslampen mittels der Methode der Resonanzüberhöhung.

### III. Beschreibung der bevorzugten Ausführungsbeispiele

Nachstehend wird die Erfindung anhand mehrerer bevorzugter Ausführungsbeispiele näher erläutert. Es zeigen:
- Figur 1: Die Schaltungsanordnung eines Vorschaltgerätes gemäß dem vierten Aus- führungsbeispiel der Erfindung in schematischer Darstellung
- Figur 2: Die Schaltungsanordnung eines Vorschaltgerätes gemäß dem zweiten Ausführungsbeispiel der Erfindung in schematischer Darstellung
- Figur 3: Die Schaltungsanordnung eines Vorschaltgerätes gemäß dem dritten Aus- führungsbeispiel der Erfindung in schematischer Darstellung

In den Figuren wurden für identische Bauteile des Vorschaltgerätes bzw. der Schaltungsanordnung die gleichen Bezugszeichen gewählt. Bei allen Ausführungsbeispielen der Erfindung besitzt das Vorschaltgerät einen Halbbrückenwechselrichter, der im wesentlichen von den Transistoren T1, T2 und einer (nicht abgebildeten) Ansteuerungsvorrichtung für die Transistoren T1, T2 sowie aus dem Halbbrückenkondensator C2 besteht. Der Halbbrückenwechselrichter T1, T2 wird an seinen Spannungseingängen mit einer Gleichspannung U versorgt, die in bekannter Weise durch Filterung und Gleichrichtung aus der Netzwechselspannung generiert wird. Die Filter-und Gleichrichterschaltung des Vorschaltgerätes sind daher in den Figuren nicht dargestellt und sollen hier auch nicht weiter beschrieben werden. An den Mittenabgriff M1 zwischen den Transistoren T1, T2 des Halbbrückenwechselrichters ist die Induktivität L1 angeschlossen. An die Induktivität L1 ist der erste Anschluß des Kondensators C1 angeschlossen, während der zweite Anschluß des Kondensators C1 mit dem Massepotential verbunden ist. Die Induktivität L1 und der Kondensator C1 bilden einen Serienresonanzkreis. Der erste Anschluß des Resonanzkondensators C1 ist über eine Parallelschaltung von mehreren Niederdruckentladungslampen oder eine Serienschaltung von Niederdruckentladungslampen oder eine Kombination von beiden mit dem ersten Anschluß des Halbbrückenkondensators C2 verbunden. Der zweite Anschluß des Halbbrückenkondensators C2 liegt auf Massepotential. An dem Halbbrückenkondensator C2 liegt die Hälfte der Versorgungsspannung U des Halbbrückenwechselrichters an. Die Transistoren T1, T2 werden mittels der Ansteuerungsvorrichtung in bekannter Weise alternierend mit einer Frequenz von mehr als 20 kHz geschaltet, so dass der Mittenabgriff M1 abwechselnd mit dem Massepotential und dem positiven Potential U verbunden ist. Zwischen dem Mittenabgriff M1 und dem zweiten Anschluß des Halbbrückenkondensators C2 fließt daher ein entsprechend hochfrequenter Wechselstrom, mit dem die Niederdruckentladungslampen betrieben werden. Bei allen Ausführungsbeispielen dient das Vorschaltgerät zum Betrieb von Niederdruckentladungslampen, insbesondere von Leuchtstofflampen, die mit jeweils mit zwei heizbaren Elektrodenwendeln zur Erzeugung einer Gasentladung versehen sind. Jede Elektrodenwendel besitzt zwei elektrische Anschlüsse, über die die Elektrodenwendel mittels einer (nicht abgebildeten) Heizvorrichtung H in bekannter Weise mit einem Heizstrom beaufschlagt werden kann, um einen schonenden Lampenbetrieb zu ermöglichen. In den Figuren sind die elektrischen Anschlüsse der Elektrodenwendeln bzw. der Niederdruckentladungslampen, die mit der Heizvorrichtung H verbunden sind, entsprechend mit dem Bezugszeichen H versehen. Da die Heizvorrichtung H bekannt ist und für die vorliegende Erfindung keine Rolle spielt, wird sie hier nicht weiter erläutert. So weit stimmen alle acht Ausführungsbeispiele überein.

Gemäß dem ersten Ausführungsbeispiel der Erfindung dient das Vorschaltgerät zum Betrieb von vier Niederdruckentladungslampen, insbesondere Leuchtstofflampen L40, L41, L42, L43. In Figur 1 ist die Schaltungsanordnung dieses Vorschaltgerätes schematisch abgebildet. An den ersten Anschluß des Resonanzkondensators C1 und an den ersten Anschluß des Halbbrückenkondensators C2 sind zwei parallel geschaltete Stromzweige angeschlossen, in die jeweils zwei in Serie geschaltete Niederdruckentladungslampen L40 und L41 bzw. L42 und L43 geschaltet sind. Außerdem besitzt das Vorschaltgerät einen Transformator Tr40 mit zwei Wicklungen 40a, 40b gleicher Windungszahl. Die erste Wicklung 40a ist in den ersten Stromzweig, in Serie zu der Serienschaltung der Niederdruckentladungslampen L40 und L41 geschaltet. Die zweite Wicklung 40b ist in den zweiten Stromzweig, in Serie zu der Serienschaltung der Niederdruckentladungslampen L42 und L43 geschaltet. Die beiden Wicklungen 40a, 40b sind so in den Stromzweigen angeordnet, dass sie gegensinnig von den Entladungströmen der Lampen bzw. den Teilströmen in den Stromzweigen durchflossen werden. Der Transformator Tr40 wirkt als Differenzstromtransformator und gewährleistet eine Symmetrierung der Teilströme in den beiden parallel geschalteten Stromzweigen. Das Vorschaltgerät besitzt ferner einen zweiten Transformator Tr41 mit zwei Wicklungen 41a, 41b gleicher Windungszahl. Die erste Wicklung 41a ist unmittelbar vor der Parallelschaltung der beiden Stromzweige und die zweite Wicklung 41b ist unmittelbar nach der Parallelschaltung der beiden Stromzweige angeordnet, so dass die beiden Wicklungen 41a, 41b gegensinnig von dem Gesamtstrom der beiden parallel geschalteten Stromzweige durchflossen werden. Der zweite Transformator Tr41 arbeitet ebenfalls als Differenzstromtransformator. Er erzwingt eine Symmetrierung des Gesamtstroms unmittelbar vor und hinter der Parallelschaltung der beiden Stromzweige. Die Verluste durch parasitäre Kapazitäten werden dadurch kompensiert, so dass die Lampen L41 und L43 auch bei starker Dimmung genauso hell leuchten wie die Lampen L40 und L42.

Gemäß dem zweiten Ausführungsbeispiel der Erfindung dient das Vorschaltgerät zum Betrieb von drei Niederdruckentladungslampen, insbesondere Leuchtstofflampen L50, L51, L52. In Figur 2 ist die Schaltungsanordnung dieses Vorschaltgerätes schematisch abgebildet. An den ersten Anschluß des Resonanzkondensators C1 und an den ersten Anschluß des Halbbrückenkondensators C2 sind zwei parallel geschaltete Stromzweige angeschlossen. In den ersten Stromzweig sind zwei in Serie geschaltet Leuchtstofflampen L50, L51 angeordnet. In den zweiten Stromzweig ist nur eine Leuchtstofflampe L52 geschaltet. Außerdem besitzt das Vorschaltgerät einen Transformator Tr50 mit zwei Wicklungen 50a, 50b gleicher Windungszahl. Die erste Wicklung 50a ist in den ersten Stromzweig, in Serie zu der Serienschaltung der Niederdruckentladungslampen L50 und L51 geschaltet. Die zweite Wicklung 50b ist in den zweiten Stromzweig, in Serie zu der Niederdruckentladungslampe L52 geschaltet. Die beiden Wicklungen 50a, 50b sind so in den Stromzweigen angeordnet, dass sie gegensinnig von den Teilströmen in den Stromzweigen durchflossen werden. Der Transformator Tr50 wirkt als Differenzstromtransformator und gewährleistet eine Symmetrierung der Teilströme in den beiden parallel geschalteten Stromzweigen. Das Vorschaltgerät besitzt ferner einen zweiten Transformator Tr51 mit zwei Wicklungen 51a, 51b gleicher Windungszahl. Die erste Wicklung 51 a ist unmittelbar vor der Parallelschaltung der beiden Stromzweige und die zweite Wicklung 51 b ist unmittelbar nach der Parallelschaltung der beiden Stromzweige angeordnet, so dass die beiden Wicklungen 51a, 51b gegensinnig von dem Gesamtstrom der beiden parallel geschalteten Stromzweige durchflossen werden. Der zweite Transformator Tr51 arbeitet ebenfalls als Differenzstromtransformator. Er erzwingt eine Symmetrierung des Gesamtstroms unmittelbar vor und hinter der Parallelschaltung der beiden Stromzweige.

Gemäß dem dritten. Ausührungsbeispiel der Erfindung dient das Vorschaltgerät zum Betrieb von zwei Niederdruckentladungslampen, insbesondere Leuchtstofflampen L60, L61. In Figur 3 ist die Schaltungsanordnung dieses Vorschaltgerätes schematisch abgebildet. An den ersten Anschluß des Resonanzkondensators C1 und an den ersten Anschluß des Halbbrückenkondensators C2 sind zwei parallel geschaltete Stromzweige angeschlossen, in die jeweils eine Niederdruckentladungslampe L60 bzw. L61 geschaltet ist. Außerdem besitzt das Vorschaltgerät einen Transformator Tr60 mit zwei Wicklungen 60a, 60b gleicher Windungszahl. Die erste Wicklung 60a ist in den ersten Stromzweig, in Serie der Entladungsstrecke der Niederdruckentladungslampe L60 geschaltet. Die zweite Wicklung 60b ist in den zweiten Stromzweig, in Serie zu der Entladungsstrecke der Niederdruckentladungslampe L61 geschaltet. Die beiden Wicklungen 60a, 60b sind so in den Stromzweigen angeordnet, dass sie gegensinnig von den Entladungströmen der Lampen bzw. den Teilströmen in den Stromzweigen durchflossen werden. Der Transformator Tr60 wirkt als Differenzstromtransformator und gewährleistet eine Symmetrierung der Teilströme in den beiden parallel geschalteten Stromzweigen. Das Vorschaltgerät besitzt ferner einen zweiten Transformator Tr61 mit zwei Wicklungen 61a, 61b gleicher Windungszahl. Die erste Wicklung 61a ist unmittelbar vor der Parallelschaltung der beiden Stromzweige und die zweite Wicklung 61b ist unmittelbar nach der Parallelschaltung der beiden Stromzweige angeordnet, so dass die beiden Wicklungen 61a, 61 b gegensinnig von dem Gesamtstrom der beiden parallel geschalteten Stromzweige durchflossen werden. Der zweite Transformator Tr61 arbeitet ebenfalls als Differenzstromtransformator. Er erzwingt eine Symmetrierung des Gesamtstroms unmittelbar vor und hinter der Parallelschaltung der beiden Stromzweige. Die Verluste durch parasitäre Kapazitäten werden dadurch kompensiert, so dass die beiden Enden der Lampen L60 und L61 auch bei starker Dimmung gleich hell leuchten.

## Patentansprüche

1. Vorschaltgerät zum Betrieb von mehreren Niederdruckentladungslampen, wobei
- das Vorschaltgerät einen Transformator (Tr40; Tr50; Tr60) zur Symmetrierung der Lampenströme aufweist,
- das Vorschaltgerät zwei parallel geschaltete Stromzweige besitzt, in die jeweils elektrische Anschlüsse für mindestens eine Niederdruckentladungslampe (L40-L43; L50-L52; L60, L61) geschaltet sind,
- der Transformator (Tr40; Tr50; Tr60) eine erste Wicklung (40a; 50a; 60a) besitzt, die in den ersten Stromzweig geschaltet ist, und eine zweite Wicklung (40b; 50b; 60b) gleicher Windungszahl besitzt, die mit entgegengesetztem Wicklungssinn in den zweiten Stromzweig geschaltet ist,
**dadurch gekennzeichnet, dass**
- das Vorschaltgerät einen zweiten Transformator (Tr41; Tr51; Tr61) zur Symmetrierung des Gesamtstroms unmittelbar vor und hinter der Parallelschaltung der Stromzweige besitzt, wobei
- der zweite Transformator (Tr41; Tr51; Tr61) eine erste (41a; 51a; 61a) und eine zweite Wicklung (41b; 51b; 61b) gleicher Windungszahl besitzt, wobei die erste Wicklung (41a; 51a; 61a) vor der Parallelschaltung der Stromzweige und die zweite Wicklung (41b; 51b; 61b) hinter der Parallelschaltung der Stromzweige angeordnet ist, und
- die erste (41a; 51a; 61a) und die zweite Wicklung (41 b; 51b; 61b) des zweiten Transformators (Tr41; Tr51; Tr61) derart angeordnet sind, dass sie bei angeschlossenen Niederdruckentladungslampen (L40-L43; L50-L52; L60, L61) gegensinnig von dem Gesamtstrom der Parallelschaltung der Stromzweige durchflossen werden.

2. Vorschaltgerät nach Anspruch 1, **dadurch gekennzeichnet, dass** der erste und der zweite Stromzweig jeweils elektrische Abschlüsse für zwei in Serie zu schaltende Niederdruckentladungslampen (L40, L41, L42, L43) aufweisen.

3. Vorschaltgerät nach Anspruch 1, **dadurch gekennzeichnet, dass** der erste Stromzweig elektrische Anschlüsse für die Serienschaltung von zwei Niederdruckentladungslampen (L50, L51) und der zweite Stromzweig elektrische Anschlüsse für eine Niederdruckentladungslampe (L52) aufweist.

4. Vorschaltgerät nach einem oder mehreren der vorstehenden Ansprüche, **dadurch gekennzeichnet, dass** das Vorschaltgerät als Wechselrichter (T1, T2) mit einem nachgeschalteten Lastkreis ausgebildet ist, wobei die elektrischen Anschlüssen für die Niederdruckentladungslampen bzw. die Stromzweige mit den elektrischen Anschlüssen für mindestens eine Niederdruckladungslampe in dem Lastkreis angeordnet sind.

## Claims

1. Ballast for operating a plurality of low-pressure discharge lamps,
- the ballast having a transformer (Tr40; Tr50; Tr60) for balancing the lamp currents,
- the ballast having two parallel-connected branch circuits to which electric terminals for at least one low-pressure discharge lamp (L40-L43; L50-L52; L60, L61) are connected in each case,
- the transformer (Tr40; Tr50; Tr60) having a first winding (40a; 50a; 60a) that is connected to the first branch circuit, and having a second winding (40b; 50b; 60b) with the same number of turns that is connected to the second branch circuit with the opposite winding sense,
**characterized in that**
- the ballast has a second transformer (Tr41; Tr51; Tr61) for balancing the total current, directly upstream and downstream of the parallel connection of the branch circuits,
- the second transformer (Tr41; Tr51; Tr61) having a first (41a; 51a; 61a) and a second winding (41b; 51b; 61b) with the same number of turns per unit length, the first winding (41a; 51a; 61a) being arranged upstream of the parallel connection of the branch circuits, and the second winding (41b; 51b; 61b) being arranged downstream of the parallel connection of the branch circuits, and
- the first (41a; 51a; 61a) and the second windings (41b; 51b; 61b) of the second transformer (Tr41; Tr51; Tr61) being arranged in such a way that, with the low-pressure discharge lamps (L40-L43; L50-L52; L60, L61) connected, they are flowed through in the opposite sense by the total current of the parallel connection of the branch circuits.

2. Ballast according to Claim 1, **characterized in that** the first and the second branch circuits in each case have electric terminals for two low-pressure discharge lamps (L40, L41, L42, L43) to be connected in series.

3. Ballast according to Claim 1, **characterized in that** the first branch circuit has electric terminals for the series connection of two low-pressure discharge lamps (L50, L51), and the second branch circuit has electric terminals for one low-pressure discharge lamp (L52).

4. Ballast according to one or more of the preceding claims, **characterized in that** the ballast is designed as an inverter (T1, T2) with a downstream load circuit, the electric terminals for the low-pressure discharge lamps or the branch circuits with the electric terminals for at least one low-pressure discharge lamp being arranged in the load circuit.

## Revendications

1. Ballast pour faire fonctionner plusieurs lampes à décharge à basse pression, dans lequel
- le ballast a un transformateur ( Tr40 ; Tr50 ; Tr60 ) de symétrisation des courants de lampes,
- le ballast a deux branches de courant montées en parallèle, dans lesquelles sont montées respectivement des bornes électriques pour au moins une lampe ( L40 à L43 ; L50 à L52 ; L60, L61 ) à décharge à basse pression,
- le transformateur ( Tr40 ; Tr50 ; Tr60 ) a un premier enroulement ( 40a ; 50a ; 60a ) qui est monté dans la première branche de courant et un deuxième enroulement ( 40b ; 50b ; 60b ) ayant le même nombre de spires qui est monté dans la deuxième branche de courant en ayant le sens d'enroulement opposé,
**caractérisé en ce que**
- le ballast a un deuxième transformateur ( Tr41 ; Tr51 ; Tr61 ) de symétrisation de tout le courant juste avant et derrière le montage en parallèle des branches de courant, dans lequel
- le deuxième transformateur ( Tr41 ; Tr51 ; Tr61 ) a un premier ( 41a ; 51a ; 61a ) et un deuxième ( 41b ; 51b ; 61b ) enroulement ayant le même nombre de spires, le premier enroulement ( 41a ; 51a ; 61a ) étant monté avant le montage en parallèle des branches de courant et le deuxième enroulement ( 41b ; 51b ; 61b ) derrière le montage en parallèle des branches de courant, et
- le premier ( 41a ; 51a ; 61a ) et le deuxième ( 41b ; 51b ; 61b ) enroulement du deuxième transformateur ( Tr41 ; Tr51 ; Tr61 ) sont disposés de manière à ce que, lorsque des lampes ( L40 à L43 ; L50 à L52 ; L60, L61 ) à décharge à basse pression sont raccordées, elles sont parcourues en sens inverse par le courant total du montage en parallèle des branches de courant.

2. Ballast suivant la revendication 1, **caractérisé en ce que** la première et la deuxième branche de courant ont respectivement des bornes électriques pour deux lampes ( L40, L41, L42, L43 ) à décharge à basse pression à monter en série.

3. Ballast suivant la revendication 1, **caractérisé en ce que** la première branche de courant a des bornes électriques pour le montage en série de deux lampes ( L50, L51 ) à décharge à basse pression et la deuxième branche de courant a des bornes électriques pour une lampe ( L52 ) à décharge à basse pression.

4. Ballast suivant l'une ou plusieurs des revendications précédentes, **caractérisé en ce que** le ballast est constitué en onduleurs ( T1, T2 ) ayant un circuit de charge en aval, les bornes électriques des lampes à décharge à basse pression ou les branches de courant ayant les bornes électriques pour au moins une lampe à décharge à basse pression étant montées dans le circuit de charge.
